# EUROPÄISCHE PATENTSCHRIFT

(11) **EP 3 176 511 B1**
(45) Veröffentlichungstag und Bekanntmachung des Hinweises auf die Patenterteilung: **02.10.2019**
(21) Anmeldenummer: 16198601.3
(22) Anmeldetag: 14.11.2016
(51) Int. Cl.: F24C 15/20, F24C 15/00, F24C 15/08

(54) **GARGERÄT UND VERFAHREN ZUR DURCHFÜHRUNG EINES GARPROGRAMMS**
COOKING DEVICE AND METHOD FOR PERFORMING A COOKING PROGRAM
APPAREIL DE CUISSON ET PROCÉDÉ DE RÉALISATION D'UN PROGRAMME DE CUISSON

(30) Priorität: 02.12.2015 DE 102015120914
(43) Veröffentlichungstag der Anmeldung: 07.06.2017
(73) Patentinhaber: Miele & Cie. KG, 33332 Gütersloh (DE)
(72) Erfinder: Holtdirk, Hans-Gerd, 59556 Lippstadt (DE)

(56) Entgegenhaltungen:
- EP-A2- 1 698 832
- CH-A- 472 636
- DE-A1- 2 307 915
- DE-A1-102008 043 364
- DE-A1-102015 106 243
- DE-B- 1 019 451
- DE-U- 7 539 374
- FR-A1- 2 324 237

## Beschreibung

Die vorliegende Erfindung betrifft ein Gargerät umfassend wenigstens einen beheizbaren Garraum mit wenigstens einer Beschickungsöffnung und wenigstens eine Garraumtür zum Verschließen der Beschickungsöffnung. Es ist wenigstens eine Entlüftungseinrichtung zur Abfuhr von Wrasen aus dem Garraum mit wenigstens einer Entlüftungsöffnung vorgesehen. Weiterhin umfasst das Gargerät wenigstens eine Blendeneinrichtung. Das erfindungsgemäße Verfahren betrifft die Durchführung eines Garprogramms mit einem solchen Gargerät.

Bei Gargeräten wird neben funktionellen Aspekten und einem guten Garergebnis eine ansprechende Optik immer wichtiger. Dabei sind insbesondere auch Gargeräte gewünscht, die flächenbündige Fronten aufweisen. Unter einer flächenbündigen Front bzw. unter einem flächenbündigen Design ist dabei zu verstehen, dass das Gargerät eine im Wesentlichen durchgehende bzw. durchgehend erscheinende Front aufweist.

Um eine optisch durchgehende Frontfläche beispielsweise bei einem Backofen bzw. allgemein bei Gargeräten mit einem Garraum zu erreichen, wird bei bekannten Gargeräten z. B. auf die Verwendung von konventionellen Griffen zum Öffnen der Garraumtür und/oder auf über die Front des Gargerätes hervorragende Bedienknebel verzichtet.

Bei Gargeräten mit einem Garraum erfolgt jedoch oft die Abfuhr von Wrasen aus dem Garraum und/oder von dem Kühlluftstrom der Elektronik nach vorne über einen sogenannten Wrasenspalt bzw. Entlüftungsspalt. Ein solcher Spalt muss einen bestimmten freien Strömungsquerschnitt aufweisen, um eine effektive Funktionsweise zu gewährleisten. Solche Spalte wirken sich jedoch auf das gewünschte geschlossene Design der Front des Gargerätes negativ aus.

Die DE 10 2008 043364 A1 offenbart eine Hausgerätetür, die unter anderem bei einem Gargerät zum Verschließen der Beschickungsöffnung eines beheizbaren Garraums geeignet ist. Bei dieser Tür ist der Türgriff verfahrbar ausgebildet und kann in eine Aussparung versenkt werden. In der versenkten Stellung, die einer Ruhestellung entspricht, deckt der Türgriff eine Entlüftungsöffnung ab. In der ausgefahrenen Stellung, einer Arbeitsstellung, gibt der Türgriff die Entlüftungsöffnung frei.

Gegenstand der DE 10 19 451 B ist ein Backofen mit einer sogenannten Doppeltür, bestehend aus einer Innentür und einer Außentür. Die Innentür ist im Wesentlichen durchsichtig und schwenkbar am Gerätegehäuse gelagert, sie verschließt die Beschickungsöffnung des Backofens. Die Außentür ist schwenkbar an der Innentür gelagert. Sie verdeckt den durchsichtigen Teil der Innentür in einer Ruhestellung, in einer Arbeitsstellung ist die Außentür geöffnet und der Garraum über die Innentür einsehbar. Damit die Innentür bei geschlossener Außentür nicht beschlägt, ist die Innentür mit zwei Öffnungen ausgestattet, die durch Klappen verschließbar sind. In der Ruhestellung der Außentür drücken Bolzen auf die Klappen, so dass eine Kreislaufströmung des Wrasens aus der Back- und Bratröhre, über die Außenseite der Innentür und in die Back- und Bratröhre zurück bewirkt wird. Dadurch werden Temperaturunterschiede zwischen Außen- und Innenseite der Innentür vermieden.

In der DE 75 39 374 U_ist eine Backofentür dargestellt, in deren oberen Bereich eine schwenkbar gelagerte Griffklappe vorgesehen ist. Hinter der Griffklappe sind Wrasenabzugsöffnungen vorgesehen. Der abziehende Wrasen wird durch Verbindungsrohre an der Griffklappe nach außen geleitet.

Die CH 472 636 A beschreibt einen Backofen, bei dem die Bedienungsorgane sowie eine Abzugseinrichtung für im Betrieb auftretende Dämpfe in einem schubladenartig einschiebbaren und ausziehbaren Kasten angeordnet sind. Die Eintrittsöffnung für die Abzugseinrichtung befindet sich im Boden des Kastens und wird in der ausgezogenen Stellung freigegeben.

Der Backofen gemäß FR 2 324 237 A1 ist mit einer Dunstabzugsvorrichtung ausgestattet, die im Wesentlichen funktionsgleich zur CH 472 636 A ist. Einziger Unterschied ist, dass das Bedienfeld (Armaturenfront) nicht schubladenartig bewegbar, sondern schwenkbar ausgeführt ist.

Die DE 10 2015 106243 A1 offenbart ein Gargerät, bei dem die Bedienblende der Garraumtür zugeordnet ist. Die Blende ist schwenkbar gelagert und von einer ersten, flächenbündigen Stellung in eine zweite, herausgeschwenkte Stellung verlagerbar. Dadurch kann die Bedienblende als Griff fungieren. Ein in der flächenbündigen Stellung bereits vorhandener Wrasenspalt wird in der herausgeschwenkten Stellung vergrößert
Aus der EP 1 698 832 A2 ist ein Ofen mit einem Garraum und einer darüber liegenden Entlüftungsöffnung bekannt. Eine Tür zum Verschließen der Garraumöffnung besitzt eine äußere Scheibe, die die Entlüftungsöffnung überdeckt, so dass Kühlluft von der Entlüftungsöffnung durch einen Zwischenraum zwischen der äußeren Scheibe und einer inneren Scheibe streicht.

Der Elektroherd gemäß 2 307 915 A1 ist mit einem Bratofen ausgestattet, dessen Öffnung durch eine Tür verschließbar ist. Oberhalb des Bratofens ist eine Schalterblende mit Bedienungsknebeln angeordnet. Die Tür ist in den Bereich der Schalterblende verlängert und mit einer Öffnung für den Zugriff auf die Bedienknebel versehen. So ergibt sich ein Betätigungsgriff, der die Schalterblende rahmenförmig umschließt.

Es ist die Aufgabe der vorliegenden Erfindung, ein Gargerät mit einem Garraum zur Verfügung zu stellen, bei welchem eine effektive Luftführung bei einer ansprechenden Optik gewährleistet ist.

Diese Aufgabe wird gelöst durch ein Gargerät mit den Merkmalen des Anspruchs 1 und durch ein Verfahren zur Durchführung eines Garprogramms mit den Merkmalen des Anspruchs 9. Bevorzugte Weiterbildungen der Erfindung sind Gegenstand der Unteransprüche. Das erfindungsgemäße Gargerät umfasst wenigstens einen beheizbaren Garraum mit wenigstens einer Beschickungsöffnung, wenigstens eine Garraumtür zum Verschließen der Beschickungsöffnung und wenigstens eine Entlüftungseinrichtung zur Abfuhr von Wrasen aus dem Garraum mit wenigstens einer Entlüftungsöffnung. Das erfindungsgemäße Gargerät umfasst weiterhin wenigstens eine Blendeneinrichtung, wobei die Blendeneinrichtung zwischen wenigstens einer Ruhestellung und wenigstens einer Betriebsstellung verlagerbar vorgesehen ist. Die Blendeneinrichtung deckt bei geschlossener Garraumtür die Entlüftungsöffnung in der Ruhestellung im Wesentlichen ab. In der Betriebsstellung der Blendeneinrichtung gibt die Blendeneinrichtung die Entlüftungsöffnung der Entlüftungseinrichtung wenigstens abschnittsweise frei. Die Blendeneinrichtung ist als Frontblende ausgebildet, die wenigstens in der Ruhestellung die im Wesentlichen gesamte Front abdeckt, wobei wenigstens eine Bedieneinrichtung oberhalb und/oder unterhalb des Garraumes vorgesehen ist, die von der Blendeneinrichtung wenigstens in der Ruhestellung wenigstens abschnittsweise verdeckt ist. Die Blendeneinrichtung deckt vorzugsweise die Bedieneinrichtung vollständig ab, sodass die zur Steuerung des Gargerätes notwendige Bedieneinrichtung zumindest in der Ruhestellung verdeckt und somit nicht zu erkennen ist. Auch hierdurch wird ein besonders ansprechendes flächenbündiges Design erreicht.

Erfindungsgemäß wird unter einem beheizbaren Garraum jegliche Art von Garraum verstanden, in welchem über unterschiedlichste Garverfahren Speisen zubereitet werden können. Beispielsweise kann zum Garen von Speisen Ober- und/oder Unterhitze, ein Umluftbetrieb, ein Grillbetrieb, ein Dampfbetrieb oder auch Hochfrequenzstrahlung wie Mikrowellenstrahlung verwendet werden.

Die Garraumtür zum Verschließen der Beschickungsöffnung des Garraumes kann erfindungsgemäß unten, seitlich oder auch oben angeschlagen sein. Es ist aber auch möglich, dass die Garraumtür in der Art eines Ausziehwagen ausgebildet ist und insgesamt beispielsweise mit einer Gargutträgeraufnahme wie eine Schublade herausgezogen wird.

Die Entlüftungseinrichtung zur Abfuhr von Wrasen umfasst wenigstens eine Entlüftungsöffnung, welche erfindungsgemäß insbesondere oberhalb, seitlich oder auch unterhalb des Garraumes angeordnet ist, um den aus dem Garraum abzuführenden Wrasen im Wesentlichen nach vorne aus dem Gargerät auszublasen.

Um die Entlüftungsöffnung in der Betriebsstellung wenigstens abschnittsweise freizugeben, ist die Blendeneinrichtung erfindungsgemäß je nach Ausführung des Gargerätes derart vorgesehen, dass sie oben, unten und/oder seitlich aufgeschwenkt bzw. verschwenkt bzw. verlagert werden kann, sodass die Entlüftungsöffnung wenigstens abschnittsweise freigegeben wird.

Die Entlüftungseinrichtung ist erfindungsgemäß insbesondere als Wrasenabfuhr mit wenigstens einem Wrasenkanal und wenigstens einem Wrasenspalt ausgebildet. Der Wrasenkanal steht dann vorzugsweise strömungstechnisch in Verbindung zum Garraum und endet in einem Wrasenspalt, der vorzugsweise als Entlüftungsöffnung ausgebildet ist oder durch diese zur Verfügung gestellt wird.

Die Wrasenabfuhr bzw. die Entlüftungseinrichtung kann je nach Ausführungsbeispiel vorzugsweise auch zur Zufuhr von Frischluft verwendet werden. Dann kann insbesondere in der Betriebsstellung der Blendeneinrichtung auch Frischluft in das Gargerät eingeleitet werden.

Erfindungsgemäß kann die Blendeneinrichtung an der Garraumtür und/oder auch an einem anderen Bauteil des Gargerätes oder beispielsweise auch an einem Möbelkorpus befestigt sein. Dabei ist die Blendeneinrichtung derart an der Tür, an einem anderen Bauteil des Gargerätes oder an dem Möbelkorpus aufgenommen, dass die Blendeneinrichtung derart verschwenkt werden kann, dass die Garraumtür geöffnet werden kann, um die Beschickungsöffnung freizugeben. Weiterhin ist die Blendeneinrichtung derart aufgenommen bzw. befestigt, dass sie zwischen der Betriebsstellung und der Ruhestellung verschwenkt bzw. verlagert werden kann.

Das erfindungsgemäße Gargerät bietet viele Vorteile. Ein erheblicher Vorteil ist, dass ein Gargerät mit einer besonders ansprechenden Optik zur Verfügung gestellt wird. Je nach Ausgestaltung des Gargerätes ist es möglich, dass die Blendeneinrichtung zumindest in der Ruhestellung die gesamte Gargerätefront überdeckt und so ein flächenbündiges Design gewährleistet.

Größere Spalte bzw. Spaltmaße, wie sie sonst zur Abfuhr von Wrasen notwendig sind, können bei dem Design des erfindungsgemäßen Gargerätes durch die Blendeneinrichtung zumindest in der Ruhestellung derart verdeckt werden, dass sie das Gesamtbild des Gargerätes nicht stören.

So wird ein optisch besonders ansprechendes Gargerät zur Verfügung gestellt, welches zumindest in der Betriebsstellung keine funktionellen Nachteile zu herkömmlichen Gargeräten aufweist.

Bevorzugt ist die Blendeneinrichtung an der Garraumtür aufgenommen. Bei einer solchen Ausgestaltung kann die Blendeneinrichtung dann vorzugsweise zusammen mit der Garraumtür verschwenkt werden, sodass die Blendeneinrichtung beim Öffnen der Garraumtür mit verlagert wird. Bei geschlossener Garraumtür kann die Blendeneinrichtung dann zwischen der Ruhestellung und der Betriebsstellung verlagert werden, sodass in der Betriebsstellung die Entlüftungsöffnung der Entlüftungseinrichtung wenigstens abschnittsweise zur Abfuhr von Wrasen freigegeben ist bzw. wird.

Wenn die Blendeneinrichtung an der Garraumtür aufgenommen ist, stellt die Blendeneinrichtung besonders bevorzugt wenigstens ein funktionelles Bauteil der Garraumtür zur Verfügung. So kann beispielweise die Blendeneinrichtung die äußere Scheibe einer Garraumtür zur Verfügung stellen, wobei der Aufbau der Garraumtür bzw. die Luftführung durch die Garraumtür derart angepasst sein muss, dass eine ausreichende thermische Isolierung gewährleistet ist und insbesondere ein zu starkes Aufheizen der äußeren Scheibe bzw. der Blendeneinrichtung vermieden wird.

In zweckmäßigen Ausgestaltungen umfasst die Garraumtür wenigstens eine Verlagerungseinrichtung mit wenigstens einem Verlagerungselement, um die Blendeneinrichtung zwischen der Ruhestellung und der Betriebsstellung zu verlagern. Wenn die Blendeneinrichtung nicht einer Garraumtür befestigt bzw. aufgenommen ist, können die Verlagerungseinrichtung und das Verlagerungselement auch dem Gargerät oder einem Möbelkorpus zugeordnet sein. In allen Ausgestaltungen umfasst die Verlagerungseinrichtung insbesondere einen Motor, über welchen die Blendeneinrichtung vorzugsweise automatisch verlagert werden kann. Dazu steht das Verlagerungselement bevorzugt in Wirkverbindung zu dem Motor und der Blendeneinrichtung.

Vorzugsweise besteht wenigstens in der Betriebsstellung der Blendeneinrichtung zwischen der Entlüftungsöffnung und der Blendeneinrichtung ein freier Spalt. Dabei besteht vorzugsweise in der Ruhestellung kein Spalt zwischen der Blendeneinrichtung und der Entlüftungsöffnung. So ist der Abstand zwischen der Blendeneinrichtung und der Entlüftungsöffnung in der Betriebsstellung größer als in der Ruhestellung, sodass in der Ruhestellung die Blendeneinrichtung relativ nah an der Entlüftungsöffnung anliegt und diese zumindest optisch abdeckt. In der Betriebsstellung liegt ein freier Strömungsquerschnitt vor, der eine ausreichende Abfuhr von Wrasen gewährleistet. Dabei ist der freie Spalt insbesondere wenigstens 1 mm, vorzugsweise wenigstens 2 mm besonders bevorzugt einen halben Zentimeter oder je nach Ausgestaltung zweckmäßig auch 1 cm oder größer ausgestaltet.

Bevorzugt ist die Blendeneinrichtung in der Ruhestellung im Wesentlichen parallel zu der Garraumtür angeordnet. Hierunter ist erfindungsgemäß insbesondere zu verstehen, dass die Hauptausdehnungsflächen der Blendeneinrichtung und der Garraumtür in der Ruhestellung im Wesentlichen parallel zueinander angeordnet sind. Dabei sind die Hauptausdehnungsflächen der Blendeneinrichtung und der Garraumtür insbesondere auch parallel zu der restlichen Küchenfront angeordnet.

Besonders bevorzugt ist die Blendeneinrichtung zwischen der Ruhestellung und der Betriebsstellung im Wesentlichen parallel zu der Garraumtür verlagerbar. Bei einer solchen Ausgestaltung sind die Hauptausdehnungsflächen der Garraumtür und der Blendeneinrichtung im Wesentlichen parallel ausgerichtet und die Blendeneinrichtung wird translatorisch relativ zu der Garraumtür verlagert. So wird die Blendeneinrichtung insgesamt beabstandet zu der Garraumtür in der Betriebsstellung vorgesehen. Dann kann die Entlüftungsöffnung an beliebiger Stelle um die Garraumöffnung vorgesehen sein und diese sogar umlaufend ausgebildet sein.

In bevorzugten Ausgestaltungen ist die Blendeneinrichtung wenigstens abschnittsweise verschwenkbar an der Garraumtür aufgenommen. In einer solchen Ausgestaltung kann die Blendeneinrichtung insbesondere um eine Schwenkachse rotatorisch bewegt werden, sodass oben, unten oder an einer Seite der Beschickungsöffnung ein Spalt freigegeben wird, um die Entlüftungsöffnung wenigstens abschnittsweise zur Abfuhr von Wrasen freizugegeben. Dabei ist die Entlüftungsöffnung insbesondere an der der Schwenkachse gegenüberliegenden Seite der Beschickungsöffnung vorgesehen.

Bevorzugt ist die Blendeneinrichtung wenigstens abschnittsweise aus einem im Wesentlichen transluzenten Material und/oder aus einem transparenten Material gefertigt. Dabei besteht die Blendeneinrichtung insbesondere wenigstens abschnittsweise und vorzugsweise vollständig aus Glas. So kann je nach Ausgestaltung beispielsweise ein Sichtfenster zur Kontrolle des Garvorgangs an der Garraumtür vorgesehen bzw. beibehalten werden. Weiterhin ist es möglich, in zweckmäßigen Weiterbildungen durch die transluzente bzw. transparente Blendeneinrichtung eine indirekte Beleuchtung an dem Gargerät zur Verfügung zu stellen.

Das erfindungsgemäße Verfahren eignet sich zur Durchführung wenigstens eines Garprogramms mit einem Gargerät, wie es zuvor beschrieben wurde. Dabei wird die Blendeneinrichtung beim Betreiben des Gargerätes wenigstens zeitweise während des Programmablaufs in die Betriebsstellung verlagert, um die Entlüftungsöffnung wenigstens abschnittsweise freizugeben.

Dabei kann die Blendeneinrichtung je nach Ausgestaltung des Gargerätes und/oder des Garprogramms nur zeitweise bzw. temporär in die Betriebsstellung verlagert werden, um bei Bedarf einen ausreichend großen Strömungsquerschnitt zur Abfuhr von Wrasen zur Verfügung zu stellen. In anderen Ausgestaltungen kann die Blendeneinrichtung auch dauerhaft beim Betreiben des Gargerätes in die Betriebsstellung verlagert werden.

Auch das Verfahren zur Durchführung eines Garprogramms bietet viele Vorteile, wie sie zuvor schon zu dem erfindungsgemäßen Gargerät ausgeführt wurden. Dabei wird ein besonders ansprechendes Design des Gargeräts erreicht, wobei durch die verlagerbare Blendeneinrichtung während des Betriebs des Gargerätes ein ausreichend großer Wrasenspalt gewährleistet ist.

Bevorzugt wird die Blendeneinrichtung in die Ruhestellung verlagert, wenn das Gargerät nicht in Betrieb ist. Dabei erfolgt dieses Verlagern der Blendeneinrichtung insbesondere automatisch. Vorzugsweise kann die Blendeneinrichtung auch zum Programmende hin in die Ruhestellung verlagert werden, wobei die Blendeneinrichtung bevorzugt auch dann schon in die Ruhestellung verlagert werden kann bzw. wird, wenn eine bestimmte Menge an abzuführen Wrasen unterschritten wird, sodass ein Spalt zwischen Blendeneinrichtung und Entlüftungsöffnung nicht mehr notwendig ist. Das Verlagern kann bevorzugt manuell oder wie zuvor schon ausgeführt automatisch erfolgen.

Besonders bevorzugt wird die Blendeneinrichtung beim Öffnen der Garraumtür in die Ruhestellung verlagert. Auch diese Verlagerung der Blendeneinrichtung erfolgt insbesondere automatisch, sobald die Garraumtür geöffnet wird. Dadurch wird es möglich, dass die Blendeneinrichtung zusammen mit der Garraumtür geöffnet wird, wobei die Blendeneinrichtung vorsorglich in die Ruhestellung verlagert wird, um insbesondere eine Beschädigung der Garraumtür und/oder der Blendeneinrichtung beim Öffnen der Garraumtür zu vermeiden.

Weitere Vorteile und Merkmale der vorliegenden Erfindung ergeben sich aus den Ausführungsbeispielen, welche im Folgenden mit Bezug auf die beiliegenden Figuren erläutert werden.

In den Figuren zeigen:
- Figur 1: eine rein schematische Darstellung eines erfindungsgemäßen Gargerätes mit einer Blendeneinrichtung in der Ruhestellung in einer seitlichen Schnittansicht;
- Figur 2: eine rein schematische Darstellung des erfindungsgemäßen Gargerätes gemäß Figur 1 in einer Ansicht von vorne;
- Figur 3: eine rein schematische Darstellung des erfindungsgemäßen Gargerätes gemäß Figur 1 mit der Blendeneinrichtung in der Betriebsstellung;
- Figur 4: das Gargerät gemäß Figur 3 in einer rein schematischen Frontansicht; und
- Figur 5: eine rein schematische Darstellung eines erfindungsgemäßen Gargerätes mit geöffneter Garraumtür.

In Figur 1 ist rein schematisch in einer Schnittansicht ein Abschnitt eines erfindungsgemäßen Gargerätes 1 von der Seite dargestellt. Dabei ist das Gargerät 1 in dem hier gezeigten Ausführungsbeispiel als Backofen 100 ausgeführt, welcher als Einbaugerät zum Einbau in einen in den Figuren nicht dargestellten Möbelkorpus vorgesehen ist.

Das Gargerät 1 umfasst in dem gezeigten Ausführungsbeispiel eine Gehäuseeinrichtung 2, in welcher ein Garraum 3 ausgebildet bzw. angeordnet ist. Der Garraum 3 ist in dabei thermisch beheizbar, wozu nicht näher dargestellte Heizquellen vorgesehen sind.

Um zu garendes Gargut 27 in den Garraum 3 einführen zu können, ist eine Beschickungsöffnung 4 vorgesehen, welche mittels einer Garraumtür 5 verschlossen werden kann.

Zur Abfuhr von Wrasen aus dem Garraum 3 ist eine Entlüftungseinrichtung 6 vorgesehen, welche eine Entlüftungsöffnung 7 an der Front 16 des Gargerätes 1 aufweist. Die Entlüftungseinrichtung 6 umfasst in dem hier gezeigten Ausführungsbeispiel einen Wrasenkanal 21, der an der einen Seite in Wirkverbindung zu dem Garraum 3 steht und an der anderen Seite mit der Entlüftungsöffnung 7 verbunden ist. Die Entlüftungsöffnung 7 ist dabei in dem hier gezeigten Ausführungsbeispiel als Wrasenspalt 22 ausgeführt.

In dem gezeigten Ausführungsbeispiel ist an der Garraumtür 5 eine Blendeneinrichtung 9 vorgesehen, welche hier als Frontblende 15 ausgebildet ist. Die Blendeneinrichtung 9 ist zusammen mit der Garraumtür 5 verlagerbar, sodass beim Öffnen der Garraumtür 5 die Blendeneinrichtung 9 gleichzeitig mit verlagert wird. In anderen Ausführungsbeispielen kann die Blendeneinrichtung 9 aber auch an anderen Bauteilen vorgesehen sein. Beispielsweise kann die Blendeneinrichtung 9 verlagerbar an der Gehäuseeinrichtung 2 oder auch an einem Möbelkorpus vorgesehen werden.

In dem in Figur 1 gezeigten Ausführungsbeispiel kann die Blendeneinrichtung 9 weiterhin zwischen einer Ruhestellung 10 und einer Betriebsstellung 11 verlagert werden. In der in Figur 1 gezeigten Position der Blendeneinrichtung 9 befindet sich diese in der Ruhestellung 10.

In dieser Ruhestellung 10 sind die Hauptausdehnungsflächen der Garraumtür 5 und der Blendeneinrichtung 9 im Wesentlichen parallel zueinander angeordnet und die Blendeneinrichtung 9 verdeckt die Entlüftungsöffnung 7 bzw. den Wrasenspalt 22. Hierdurch wird es möglich, dass zumindest in der Ruhestellung 10 der Blendeneinrichtung 9 ein flächenbündiges Design des Gargeräts 1 zur Verfügung gestellt wird, sodass keine sonst sichtbaren Spalte, Öffnungen bzw. große Spaltmaße an der Front 16 des Gargerätes 1 zu erkennen sind.

In Figur 2 ist rein schematisch die Frontansicht auf das erfindungsgemäße Gargerät 1 gemäß Figur 1 dargestellt. Auch hier befindet sich die Blendeneinrichtung in der Ruheposition 10, in welcher die Entlüftungsöffnung 7 von der Blendeneinrichtung 9 bzw. der Frontblende 15 verdeckt wird.

In dieser Ansicht ist das flächenbündige Design des erfindungsgemäßen Gargerätes 1 bei einer in der Ruhestellung 10 liegenden Blendeneinrichtung 9 zu erkennen. Durch die erfindungsgemäße Ausgestaltung des Gargerätes 1 kann das Gargerät designtechnisch besonders gut in die Front einer Küche eingepasst werden, da in dem gezeigten Ausführungsbeispiel die gesamte Frontpartie 16 durch eine durchgehende Blendeneinrichtung 9 zur Verfügung gestellt wird. Weder eine Bedieneinrichtung 19 noch Spalte 14 sind in dieser Stellung der Blendeneinrichtung 9 zu erkennen.

In Figur 3 ist in einer rein schematischen Schnittansicht von der Seite die Verlagerung der Blendeneinrichtung 9 in die Betriebsstellung 11 dargestellt. In dieser Stellung 11 wird die Entlüftungsöffnung 7 bzw. der Wrasenspalt 22 einen Spalt 14 weit freigegeben, sodass ein ausreichend großer Strömungsquerschnitt zur Abfuhr von Wrasen 20 bzw. Abluft zur Verfügung steht.

Um die Entlüftungsöffnung 7 freizugeben, kann die Blendeneinrichtung 9 je nach Ausführungsform translatorisch oder auch rotatorisch bewegt werden. Bei einer translatorischen Bewegung der Blendeneinrichtung 9 wird die Blendeneinrichtung 9 im Wesentlichen parallel zur geschlossenen Garraumtür 5 verlagert. Dabei ist hier insbesondere eine parallele Verlagerung zwischen den Hauptausdehnungsflächen der Blendeneinrichtung 9 und der Garraumtür 5 zu verstehen.

In der gezeigten Ausführungsform ist die Blendeneinrichtung 9 jedoch im unteren Bereich 23 der Garraumtür 5 über eine Schwenkachse 24 rotatorisch verlagerbar. Dadurch schwenkt beim Verlagern der Blendeneinrichtung 9 von der Ruhestellung 10 in die Betriebsstellung 11 die Blendeneinrichtung 9 im oberen Bereich 25 von der Garraumtür 5 weg, sodass die Entlüftungsöffnung 7 wenigstens abschnittsweise freigegeben wird.

In anderen zweckmäßigen Ausgestaltungen kann die Garraumtür 5 auch in anderen Ebenen verschwenkt werden. Dabei ist darauf zu achten, dass die Schwenkachse 24 an der der Entlüftungsöffnung 7 gegenüberliegenden Seite der Beschickungsöffnung 4 angebracht ist. So kann beispielsweise auch eine Entlüftungsöffnung 7 unterhalb oder auch seitlich des Garraumes 3 zur Verfügung gestellt werden.

Um die Blendeneinrichtung 9 aus der Ruheposition Ruhestellung 10 in die Betriebsstellung 11 zu verlagern, ist eine Verlagerungseinrichtung 12 vorgesehen, welche ein Verlagerungselement 13 umfasst. In dem gezeigten Ausführungsbeispiel ist die Verlagerungseinrichtung 12 der Garraumtür 5 zugeordnet. In anderen Ausgestaltungen kann je nach Anbringung der Blendeneinrichtung 9 die Verlagerungseinrichtung 12 auch beispielsweise der Gehäuseeinrichtung 2 oder einem Möbelkorpus zugeordnet sein.

Die Verlagerungseinrichtung 12 umfasst zur automatischen Verlagerung der Blendeneinrichtung 9 einen nicht näher dargestellten Motor. Über diesen wird das Verlagerungselement 13 herausgefahren, um die Blendeneinrichtung 9 beabstandet von der Entlüftungseinrichtung 7 anzuordnen und so einen Spalt 14 zur Wrasenabfuhr freizugeben. So wird ein ausreichend großer Strömungsquerschnitt zur Verfügung gestellt, um Wrasen 20 bzw. Abluft 20 aus dem Gargerät 1 abzuführen.

Zum Bedienen des Gargerätes 1 ist eine Bedieneinrichtung 19 vorgesehen, welche in dem hier gezeigten Ausführungsbeispiel oberhalb des Garraumes 3 an der Gehäuseeinrichtung 2 vorgesehen ist. Auch die Bedieneinrichtung 19 wird durch die Blendeneinrichtung 9 in der Ruhestellung 10 verdeckt. Sobald die Blendeneinrichtung 9 in die Betriebsstellung 11 verlagert ist, kann ein Benutzer die Bedienelemente der Bedieneinrichtung 19 verwenden, um Garprogramme einzustellen bzw. das Gargerät 1 zu bedienen.

Um ein absolut flächenbündiges Design ohne Schalter oder Spalte zur Verfügung zu stellen, kann die Blendeneinrichtung 9 vorzugsweise auch händisch in die Betriebsstellung überführt werden, sodass ein Benutzer auch bei einem ausgeschalteten Gargerät 1 die Blendeneinrichtung 9 verlagern kann, um an die Bedieneinrichtung 19 zu gelangen.

In anderen Ausgestaltungen kann die Blendeneinrichtung vorzugsweise auch automatisch beispielsweise über einen Näherungssensor von der Ruhestellung 10 in die Betriebsstellung 11 verlagert werden, sobald ein Benutzer das Gargerät bedienen möchte. Hierzu kann beispielsweise auch eine Gestensteuerung vorgesehen sein, sodass die Blendeneinrichtung 9 nicht versehentlich von der Ruhestellung 10 in die Betriebsstellung 11 überführt wird.

In Figur 4 ist das Gargerät 1 gemäß Figur 3 in einer rein schematischen Frontansicht dargestellt. Auch hier ist das flächenbündige Design gut zu erkennen. Im oberen Bereich der Blendeneinrichtung 9 bzw. der Frontblende 15 erkennt man den freigegebenen Spalt 14, welcher in dem hier gezeigten Ausführungsbeispiel in etwa 2 mm breit ist. In anderen Ausgestaltungen kann der Spalt auch je nach Bedarf kleiner oder größer oder sogar erheblich größer ausgebildet sein.

Die Blendeneinrichtung 9 ist in dem hier gezeigten Ausführungsbeispiel aus einem transluzenten Material 17 vorgesehen. Dabei ist hier Glas 26 verwendet worden, um ein besonders ansprechendes Design der Frontblende 15 zu ermöglichen. Durch die transluzente Ausgestaltung ist es in dem gezeigten Ausführungsbeispiel beispielsweise möglich, die Garraumtür 5 bzw. die Blendeneinrichtung 9 indirekt zu beleuchten, was sehr ansprechende optische Effekte ermöglicht.

In anderen Ausgestaltungen kann die Blendeneinrichtung 9 bzw. die Frontblende 15 auch wenigstens abschnittsweise aus einem transparenten Material 18 gefertigt sein. So ist es beispielsweise auch möglich, ein in der Garraumtür 5 vorgesehenes Sichtfenster zur Sichtkontrolle eines Garvorganges beizubehalten.

In Figur 5 ist rein schematisch in einer seitlichen Schnittansicht dargestellt, wie Gargut 27 auf einem Gargutträger 8 über die Beschickungsöffnung 4 in den Garraum 3 eingebracht wird. Dazu wird die Garraumtür 5 zunächst geöffnet, wobei in dem hier gezeigten Ausführungsbeispiel die Blendeneinrichtung 9 an der Garraumtür 5 angeordnet ist und mit der Garraumtür 5 zusammen verschwenkt wird.

Die Blendeneinrichtung 9 liegt beim Öffnen der Garraumtür in der gezeigten Ausführungsform in der Ruhestellung 10 vor. Hierzu verfährt die Blendeneinrichtung 9 automatisch von der Betriebsstellung 11 in die Ruhestellung 10, sobald die Garraumtür 5 geöffnet wird. So kann effektiv verhindert werden, dass die Garraumtür 5 und/oder die Blendeneinrichtung 9 beschädigt wird.

Beim Betreiben des Gargeräts bzw. beim Durchführen eines Garprogramms mit dem erfindungsgemäßen Gargerät 1 wird die Blendeneinrichtung 9 wenigstens zeitweise von der Ruhestellung 10 in die Betriebsstellung 11 verlagert. Dadurch wird die Entlüftungsöffnung 7 wenigstens temporär freigegeben, sodass je nach Bedarf ein ausreichend freier Strömungsquerschnitt zur Abfuhr von Wrasen 20 zur Verfügung steht. Dabei kann je nach Garprogramm bzw. Ausführung des Gargerätes 1 die Blendeneinrichtung 9 bedarfsweise und/oder temporär von der Ruhestellung 10 in die Betriebsstellung 11 Verfahren werden und/oder automatisch und/oder auch händisch während des gesamten Garvorganges in der Betriebsstellung vorliegen.

Allgemein ist bevorzugt, dass die Blendeneinrichtung 9 automatisch verschwenkt werden kann. So verschwenkt die Blendeneinrichtung 9 insbesondere automatisch von der Betriebsstellung 11 in die Ruhestellung 10, wenn die Garraumtür 5 geöffnet wird. Nach dem Ende eines Garvorgangs kann die Blendeneinrichtung 9 aber auch automatisch oder nach Anweisung des Benutzers in der Betriebsstellung 11 verbleiben, um Restwärme bzw. Wrasen weiterhin effektiv aus dem Wrasenspalt 20 abzuführen. Die Blendeneinrichtung 9 kann dann vorzugsweise automatisch in die Ruhestellung 10 verlagert werden, sobald keine weitere Abfuhr von Abluft 20 aus dem Garraum 3 notwendig ist.

### Bezugszeichenliste

- 1: Gargerät
- 2: Gehäuseeinrichtung
- 3: Garraum
- 4: Beschickungsöffnung
- 5: Garraumtür
- 6: Entlüftungseinrichtung
- 7: Entlüftungsöffnung
- 8: Gargutträger
- 9: Blendeneinrichtung
- 10: Ruhestellung
- 11: Betriebsstellung
- 12: Verlagerungseinrichtung
- 13: Verlagerungselement
- 14: Spalt
- 15: Frontblende
- 16: Front
- 17: transluzentes Material
- 18: transparentes Material
- 19: Bedieneinrichtung
- 20: Abluft/Wrasen
- 21: Wrasenkanal
- 22: Wrasenspalt
- 23: unterer Bereich
- 24: Schwenkachse
- 25: oberer Bereich
- 26: Glas
- 27: Gargut
- 100: Backofen

## Patentansprüche

1. Gargerät (1) umfassend wenigstens einen beheizbaren Garraum (3) mit wenigstens einer Beschickungsöffnung (4), wenigstens eine Garraumtür (5) zum Verschließen der Beschickungsöffnung (4), wenigstens eine Entlüftungseinrichtung (6) zur Abfuhr von Wrasen mit wenigstens einer Entlüftungsöffnung (7) und wenigstens eine Blendeneinrichtung (9), wobei die Blendeneinrichtung (9) zwischen wenigstens einer Ruhestellung (10) und wenigstens einer Betriebsstellung (11) verlagerbar vorgesehen ist, wobei die Blendeneinrichtung als Frontblende (15) ausgebildet ist, wobei wenigstens eine Bedieneinrichtung (19) oberhalb und/oder unterhalb des Garraumes (3) vorgesehen ist,
**dadurch gekennzeichnet, dass**
die Blendeneinrichtung bei geschlossener Garraumtür (5) die Entlüftungsöffnung (7) in der Ruhestellung (10) im Wesentlichen abdeckt und die Blendeneinrichtung (9) bei geschlossener Garraumtür (5) die Entlüftungsöffnung (7) in der Betriebsstellung (11) wenigstens abschnittsweise freigibt, und die Blendeneinrichtung wenigstens in der Ruhestellung (10) die im Wesentlichen gesamte Gargerätefront (16) abdeckt, wobei die wenigstens eine Bedieneinrichtung (19) von der Blendeneinrichtung (9) wenigstens in der Ruhestellung (10) wenigstens abschnittsweise verdeckt ist.

2. Gargerät (1) nach Anspruch 1, **dadurch gekennzeichnet, dass** die Blendeneinrichtung (9) an der Garraumtür (5) aufgenommen ist.

3. Gargerät (1) nach einem der vorhergehenden Ansprüche, **dadurch gekennzeichnet, dass** die Garraumtür (5) wenigstens eine Verlagerungseinrichtung (12) mit wenigstens einem Verlagerungselement (13) umfasst, um die Blendeneinrichtung (9) zwischen der Ruhestellung (10) und der Betriebsstellung (11) zu verlagern.

4. Gargerät (1) nach einem der vorhergehenden Ansprüche, **dadurch gekennzeichnet, dass** in der Betriebsstellung (11) der Blendeneinrichtung (9) zwischen der Entlüftungsöffnung (7) und der Blendeneinrichtung (9) ein freier Spalt (14) besteht.

5. Gargerät (1) nach einem der vorhergehenden Ansprüche, **dadurch gekennzeichnet, dass** die Blendeneinrichtung (9) in der Ruhestellung (10) im Wesentlichen parallel zu der Garraumtür (5) angeordnet ist.

6. Gargerät (1) nach einem der vorhergehenden Ansprüche, **dadurch gekennzeichnet, dass** die Blendeneinrichtung (9) zwischen der Ruhestellung (10) und der Betriebsstellung (11) im Wesentlichen parallel zu der Garraumtür (5) verlagerbar ist.

7. Gargerät (1) nach einem der vorhergehenden Ansprüche, **dadurch gekennzeichnet, dass** die Blendeneinrichtung (9) wenigstens abschnittsweise verschwenkbar an der Garraumtür (5) aufgenommen ist.

8. Gargerät (1) nach einem der vorhergehenden Ansprüche, **dadurch gekennzeichnet, dass** die Blendeneinrichtung (9) wenigstens abschnittsweise aus einem transluzenten Material (17) und/oder transparenten Material (18) gefertigt ist.

9. Verfahren zur Durchführung wenigstens eines Garprogramms mit einem Gargerät (1) nach einem der vorhergehenden Ansprüche,
**dadurch gekennzeichnet,**
**dass** die Blendeneinrichtung (9) beim Betreiben des Gargerätes (1) wenigstens zeitweise während des Programmablaufs in die Betriebsstellung (11) verlagert wird, um die Entlüftungsöffnung (7) wenigstens abschnittsweise freizugeben.

10. Verfahren nach Anspruch 9, **dadurch gekennzeichnet, dass** die Blendeneinrichtung (9) in die Ruhestellung (10) verlagert wird, wenn das Gargerät (1) nicht in Betrieb ist.

11. Verfahren nach Anspruch 10, **dadurch gekennzeichnet, dass** die Blendeneinrichtung (9) beim Öffnen der Garraumtür (5) in die Ruhestellung (10) verlagert wird.

## Claims

1. Cooking appliance (1) comprising at least one heatable cooking chamber (3) which has at least one feed opening (4), at least one cooking chamber door (5) for closing the feed opening (4), at least one venting device (6) for removing vapours by means of at least one vent opening (7) and at least one shutter device (9), it being possible to shift the shutter device (9) between at least one rest position (10) and at least one operating position (11), the shutter device being designed as a front panel (15), at least one operating device (19) being provided above and/or below the cooking chamber (3), **characterised in that** the shutter device, when the cooking chamber door (5) is closed, substantially covers the vent opening (7) in the rest position (10), and the shutter device (9), when the cooking chamber door (5) is closed, uncovers the vent opening (7) at least in portions in the operating position (11), and the shutter device covers substantially the entirety of the cooking appliance front (16) at least in the rest position (10), the at least one operating device (19) being covered at least in portions by the shutter device (9) at least in the rest position (10).

2. Cooking appliance (1) according to claim 1, **characterised in that** the shutter device (9) is accommodated on the cooking chamber door (5).

3. Cooking appliance (1) according to either of the preceding claims, **characterised in that** the cooking chamber door (5) comprises at least one displacement device (12) which has at least one displacement element (13) in order to shift the shutter device (9) between the rest position (10) and the operating position (11).

4. Cooking appliance (1) according to any of the preceding claims, **characterised in that**, in the operating position (11) of the shutter device (9), there is a free gap (14) between the vent opening (7) and the shutter device (9).

5. Cooking appliance (1) according to any of the preceding claims, **characterised in that** the shutter device (9) in the rest position (10) is arranged substantially parallel to the cooking chamber door (5).

6. Cooking appliance (1) according to any of the preceding claims, **characterised in that** the shutter device (9) can be shifted, substantially in parallel with the cooking chamber door (5), between the rest position (10) and the operating position (11).

7. Cooking appliance (1) according to any of the preceding claims, **characterised in that** the shutter device (9) can be accommodated on the cooking chamber door (5) so as to be pivotable at least in portions.

8. Cooking appliance (1) according to any of the preceding claims, **characterised in that** at least some portions of the shutter device (9) are made from a translucent material (17) and/or transparent material (18).

9. Method for carrying out at least one cooking program by means of a cooking appliance (1) according to any of the preceding claims, **characterized in that** when the cooking appliance (1) is operated the shutter device (9) is shifted into the operating position (11) at least temporarily during the program sequence in order to uncover the vent opening (7) at least in portions.

10. Method according to claim 9, **characterised in that** the shutter device (9) is shifted to the rest position (10) when the cooking appliance (1) is not in operation.

11. Method according to claim 10, **characterised in that** the shutter device (9) is shifted to the rest position (10) when the cooking chamber door (5) is opened.

## Revendications

1. Appareil de cuisson (1) comprenant au moins une chambre de cuisson (3) pouvant être chauffée, laquelle chambre comporte au moins une ouverture de chargement (4), au moins une porte de chambre de cuisson (5) pour fermer l'ouverture de chargement (4), au moins un dispositif d'aération (6) pour évacuer les fumées, lequel dispositif comporte au moins une ouverture d'aération (7) et au moins un dispositif d'obturation (9), le dispositif d'obturation (9) étant conçu de manière à pouvoir se déplacer entre au moins une position de repos (10) et au moins une position de fonctionnement (11), le dispositif d'obturation étant conçu comme un panneau frontal (15), au moins un dispositif de commande (19) étant prévu au-dessus et/ou en dessous de la chambre de cuisson (3), **caractérisé en ce que**, lorsque la porte de la chambre de cuisson (5) est fermée, le dispositif d'obturation recouvre sensiblement l'ouverture d'aération (7) dans la position de repos (10) et, lorsque la porte de la chambre de cuisson (5) est fermée, le dispositif d'obturation (9) libère l'ouverture d'aération (7) au moins partiellement en position de fonctionnement (11), et le dispositif d'obturation recouvre sensiblement toute face avant de l'appareil de cuisson (16) au moins dans la position de repos (10), l'au moins un dispositif de commande (19) étant dissimulé par le dispositif d'obturation (9) au moins partiellement au moins dans la position de repos (10).

2. Appareil de cuisson (1) selon la revendication 1, **caractérisé en ce que** le dispositif d'obturation (9) est monté sur la porte de chambre de cuisson (5).

3. Appareil de cuisson (1) selon l'une des revendications précédentes, **caractérisé en ce que** la porte de chambre de cuisson (5) est équipée d'au moins un mécanisme de déplacement (12) comportant au moins un élément de déplacement (13) assurant le déplacement du dispositif d'obturation (9) entre la position de repos (10) et la position de fonctionnement (11).

4. Appareil de cuisson (1) selon l'une des revendications précédentes, **caractérisé en ce que**, dans la position de fonctionnement (11) du dispositif d'obturation (9), il existe un interstice libre (14) entre l'ouverture d'aération (7) et le dispositif d'obturation (9).

5. Appareil de cuisson (1) selon l'une des revendications précédentes, **caractérisé en ce que** le dispositif d'obturation (9) est disposé dans la position de repos (10) sensiblement parallèle à la porte de chambre de cuisson (5).

6. Appareil de cuisson (1) selon l'une des revendications précédentes, **caractérisé en ce que** le dispositif d'obturation (9) peut être déplacé entre la position de repos (10) et la position de fonctionnement (11) sensiblement parallèle à la porte de chambre de cuisson (5).

7. Appareil de cuisson (1) selon l'une des revendications précédentes, **caractérisé en ce que** le dispositif d'obturation (9) est monté sur la porte de chambre de cuisson (5) de manière à pouvoir pivoter au moins partiellement.

8. Appareil de cuisson (1) selon l'une des revendications précédentes, **caractérisé en ce que** le dispositif d'obturation (9) est fabriqué au moins partiellement en un matériau translucide (17) et/ou transparent (18).

9. Procédé de réalisation d'au moins un programme de cuisson au moyen d'un appareil de cuisson (1) selon l'une des revendications précédentes, **caractérisé en ce que**, pendant le fonctionnement de l'appareil de cuisson (1), le dispositif d'obturation (9) est déplacé au moins temporairement vers la position de fonctionnement (11) pendant le déroulement du programme, afin de libérer l'ouverture d'aération (7) au moins partiellement.

10. Procédé selon la revendication 9, **caractérisé en ce que** le dispositif d'obturation (9) est déplacé vers la position de repos (10) lorsque l'appareil de cuisson (1) est à l'arrêt.

11. Procédé selon la revendication 10, **caractérisé en ce que** le dispositif d'obturation (9) est déplacé vers la position de repos (10) lorsque la porte de chambre de cuisson (5) est ouverte.
